# EUROPÄISCHE PATENTSCHRIFT

(11) **EP 0 360 033 B1**
(45) Veröffentlichungstag und Bekanntmachung des Hinweises auf die Patenterteilung: **03.02.1993**
(21) Anmeldenummer: 89115800.8
(22) Anmeldetag: 26.08.1989
(51) Int. Cl.: B66D 1/74

(54) **Seilzugvorrichtung**
Cable traction device
Appareil de traction à câble

(30) Priorität: 23.09.1988 DE 3832360
(43) Veröffentlichungstag der Anmeldung: 28.03.1990
(73) Patentinhaber: GREIFZUG HEBEZEUGBAU GMBH, D-51469 Bergisch Gladbach (DE)
(72) Erfinder: Harig, Manfred, D-5060 Bergisch Gladbach 2 (DE)
(74) Vertreter: Hennicke, Albrecht, Dipl.-Ing.

(56) Entgegenhaltungen:
- EP-A- 0 197 877
- BE-A- 833 842
- DE-B- 1 550 654
- US-A- 2 875 624
- US-A- 2 938 707
- US-A- 3 329 406

## Beschreibung

Die Erfindung betrifft eine Seilzugvorrichtung mit einer angetriebenen Treibscheibe und mit einem durchlaufenden Seil, dessen Lasttrum die Treibscheibe umschlingt und am Ende der Umschlingung von mindestens einem Andruckelement über Druckelemente, die in den Gliedern einer um ein Führungselement umlaufenden endlosen Kette angeordnet sind, in die Seilrille der Treibscheibe gedrückt wird, wobei das Führungselement als Andruckelement ausgebildet ist und mindestens eine zum Seilrillengrund parallele Lauffläche aufweist, auf der sich Druckrollen abwälzen, die in der Kette drehbar gelagert sind.

Es ist eine Seilzugvorrichtung dieser Art bekannt (US-A-2 938 707), bei der das Seil mit den Druckrollen in die Seilrille der Treibscheibe gedrückt wird. Da die Druckrollen nur höchstens eine Linienberührung mit dem Seil haben, erzeugen sie auf diesem einen hohen spezifischen Anpreßdruck, der das Seil plastisch verformt, wenn mit dem Seil große lasten gehoben oder gesenkt werden sollen. Außerdem wandern die Druckrollen auf dem Seil in dessen Längsrichtung, während sie ihren Anpreßdruck auf das Seil ausüben, wodurch die Quetschbeanspruchung des Seiles noch weiter gesteigert wird und dieses einem hohen Verschleiß unterliegt.

Es ist ferner eine Seilzugvorrichtung bekannt (DE-B-22 01 548), bei der das Andruckelement von drei auf einem Schwingbalken montierten Rollen gebildet wird, die auf die als Wälzfläche ausgeführte Innenseite der Glieder einer um eine Führungsrampe umlaufende, endlose Kette drückt, wobei die Kettenglieder das Seil in die Seilrille der Treibscheibe pressen. Die Bolzen der Kette tragen an den Außenseiten der Kettenglieder Kettenrollen, die mit Einkerbungen in der Treibscheibe in Eingriff sind und für die Mitnahme der Kette durch die Treibscheibe sorgen und auf der Führungsrampe abrollen.

Bei der beschriebenen Vorrichtung ist die Geräuschentwicklung durch das Umlaufen der Kette über die Führungsrampe sehr groß, da sich die Spannung der Kette beim Andruck auf das Seil verringert und das dadurch vorhandene Bewegungsspiel zwischen Führungsrampe und Kette zum Klappern führt.

Eine andere bekannte Ausführungsart eines Seiltriebes verwendet eine endlose Druckkette mit Kettengliedern, welche Druckstücke aufweisen, die das Seil in die Seilrille der Seilscheibe drücken (BE-A-827 486). Der Andruck wird hierbei mittels dreier Druckrollen erzeugt, die in einem Kettengehäuse angeordnet sind, das radial gegen die Seilscheibe angestellt werden kann. Die Rückführung der Kette erfolgt über zwei Umlenkrollen.

Bei dieser Ausführungsform führt jedes als Druckstück ausgeführte Kettenelement immer dann eine Kippbewegung aus, sobald es unter einer der Druckrollen ein- oder ausläuft. Hierdurch kommt es nicht zu einem gleichmäßigen, vollflächigen Anpreßdruck, sondern zu Linienberührungen zwischen Kettenglied und Seil, was einen ungleichmäßigen Andruck und hohen Seilverschleiß zur Folge hat.

Aufgabe der Erfindung ist es, eine Seilzugvorrichtung der eingangs näher erläuterten Art so auszubilden, daß ein guter Reibschluß zwischen Seil und Treibscheibe erzeugt wird, der eine hohe Seilbelastung zuläßt, ohne daß der dazu notwendige hohe Druck des Andruckelementes die äußeren Drähte des Seiles plastisch verformt oder Klappergeräusche erzeugt werden.

Diese Aufgabe wird mit der Erfindung dadurch gelöst, daß an den Druckrollen Druckstücke angeordnet sind, die voll auf dem Seil aufliegen.

Diese Anordnung hat den Vorteil, daß auf das Seil eine statisch wirkende, auf eine verhältnismäßig große Oberfläche verteilte Andruckkraft wirkt, die Druckstücke aber unter Anpreßdruck keine Schwenkbewegungen ausführen können, da der Anpreßdruck erst auftritt, wenn das Druckstück voll auf dem Seil aufliegt. Da die Andruckfläche konstant bleibt, wird auch bei hoher Last die zulässige Pressung auf die Seilrandfasern nicht überschritten. Damit auch bei ungleichförmigem Seilverlauf immer optimaler Kontakt zwischen den Druckstücken und dem Seil besteht, ist es zweckmäßig, das Andruckelement kippbar zu lagern.

Um eine möglichst große Anpreßfläche ausnutzen zu können, ist es zweckmäßig, die Druckstücke in jedem zweiten Kettenglied anzuordnen. Dadurch ist auch eine gegenseitige Beeinflussung der Druckstücke ausgeschlossen, so daß ihr Andruckverhalten ausschließlich von dem Verlauf der Laufbahn des Andruckelementes bestimmt ist.

Um die Anpreßkraft optimal von dem Andruckelement auf die Druckstücke zu übertragen, weist jedes Druckstück mindestens zwei in Längsrichtung der Kette im Abstand voneinander angeordnete Druckrollen auf. Um die Bauhöhe des Andruckelementes gering zu halten ist es zweckmäßig, daß die Druckrollen in der Längsmittelebene der Druckstücke angeordnet sind. Bei besonders hohen Anpreßkräften oder bei durch die Seilform festgelegter, geringer Breite der Druckstücke ist es möglich, die Druckrollen auf beiden Außenseiten der Druckstücke anzuordnen. Für besondere Anwendungsfälle kann es zweckmäßig sein, die verschiedenen Druckrollenanordnungen zu kombinieren.

Damit die Kette im Betrieb eine seitliche Führung hat und auch bei nicht eingelegtem Seil nicht von dem Andruckelement abrutschen kann, hat es sich als sinnvoll erwiesen, daß die Lauffläche des Andruckelementes beidseitig durch Führungsstege begrenzt ist. Darüber hinaus wird durch diese Anordnung die Montage der Seilzugvorrichtung wesentlich erleichtert.

Wenn die Druckrollen als Wälzlager mit verstärktem Außenring ausgeführt werden, ist gewährleistet, daß die hohen radialen Anpreßkräfte auf die Druckstücke zuverlässig übertragen werden; die Wälzkörper sind beim Einbau von geschlossenen Lagern vor Abrieb- und Staubeintritt geschützt.

Damit immer mindestens zwei Druckstücke gleichzeitig das Seil in die Seilrille drücken, ist es zweckmäßig, wenn die Länge der zum Seilrillengrund parallelen Lauffläche des Andruckelementes mindestens ebenso groß ist wie die Strecke, welche zwei in der Kette aufeinanderfolgende Druckstücke einnehmen. Je länger der parallele Teil der Lauffläche ist, desto mehr Druckstücke können die Anpreßkraft übertragen und desto geringer wird die Flächenpressung auf die Seilrandfasern.

Die Kette kann auch so ausgeführt sein, daß aufeinanderfolgende Druckstücke durch Kettenlaschen miteinander verbunden sind, die auf den Bolzen der Druckrollen gelagert sind.

Weitere Merkmale und Vorteile der Erfindung ergeben sich aus der nachfolgenden Beschreibung und den Zeichnungen, in denen eine bevorzugte Ausführungsform der Erfindung an einem Beispiel näher erläutert ist. Es zeigt:
Fig. 1 eine Seilzugvorrichtung nach der Erfindung in einer seitlichen Ansicht bei abgenommenem Gehäusedeckel, wobei einzelne Teile der Übersichtlichkeit halber weggebrochen sind,
Fig. 2 eine Einzelheit der Fig. 1 in vergrößertem Maßstab, die das Andruckelement mit der umlaufenden Kette in einer Seitenansicht darstellt,
Fig. 3 den Gegenstand der Fig. 2 in vergrößertem Maßstab in einem Teilquerschnitt nach Linie III-III, der das Profil des Druckstückes und der Seilrille sowie eine Druckrolle und die Lauffläche bei in der Längsmittelebene angeordneten Druckrollen zeigt,
Fig. 4 ein Druckstück der Kette mit einer anderen Anordnung der Druckrollen in einer der Fig. 3 entsprechenden Darstellung und
Fig. 5 eine andere Ausführungsform von Druckstück und Seilrille in einem analogen Teilquerschnitt nach Linie III-III der Fig. 2.

In den Zeichnungen bezeichnet 10 eine Seilzugvorrichtung mit durchlaufendem Zugseil 11, das vorzugsweise als Stahlseil ausgeführt ist und an dessen Lasttrum 12 die zu bewegende Last hängt, wohingegen das Lostrum 13 nur durch sein Eigengewicht belastet ist. Das Lasttrum 12 des Seils 11 läuft tangential in die Seilrille 16 einer im Gehäuse 14 drehbar gelagerten Treibscheibe 15 ein, umschlingt diese und wird als Lostrum 13 wieder tangential aus dem Gehäuse 14 geleitet. Der Antrieb der Treibscheibe 15 ist nicht Gegenstand der Erfindung und deshalb nicht dargestellt. Die Treibscheibe 15 hat bei den in den Fig. 3 und 4 dargestellten Ausführungsformen eine dem Profil des Seiles 11 angepaßte, halbkreisförmige Seilrille 16. Um die Treibfähigkeit noch zu erhöhen, kann die Seilrille 16 auch als Keilrille ausgeführt sein, wie das in Fig. 5 dargestellt ist.

Wie aus Fig. 1 hervorgeht, wird das Seil 11 am Ende seines Umschlingungsweges von einer Druckvorrichtung 17 in die Seilrille 16 der Treibscheibe 15 gedrückt. Die Druckvorrichtung 17 besteht aus einem auf einem federbelasteten Hebel 18 kippbar gelagerten, nierenförmigen Andruckelement 19, auf dessen Lauffläche 20 sich Druckrollen 21 abwälzen. Die Druckrollen 21 sind auf den Bolzen 25 einer Gelenkkette 22 gelagert, deren Kettenglieder abwechselnd von Druckstücken 24 und an deren Außenseiten 33 montierten, auf den Bolzen 25 gelagerten Laschen 26 gebildet werden. Die Lauffläche 20 des Andruckelementes 19 verläuft auf ihrem der Treibscheibe 15 zugewandten Teil über die Länge L parallel zur Seilrille 16 der Treibscheibe 15 und wird auf jeder Seite durch je einen Führungssteg 27 begrenzt, um ein Abrutschen der Kette 22 von der Lauffläche 20 zu verhindern und um den Druckrollen 21 eine seitliche Führung zu geben.

Die Druckstücke 24 sind auf ihrer dem Seil 11 zugewandten Seite der Treibscheibe 15 zirkular angepaßt und haben, wie Fig. 3 und 5 zeigen, eine Profilierung 28, welche dem Außendurchmesser des Seiles 11 angepaßt ist. Diese Profilgestaltung hat den Vorteil, daß die Anpreßkraft gleichmäßig auf das Seil 11 verteilt wird, was zu einer Verminderung der Abnutzung des Seiles 11 führt. Die Druckstücke 24 sind auf der dem Andruckelement 19 zugewandten Seite in Laufrichtung der Kette 22 mit einer Nut 29 und am vorderen und hinteren Ende mit einer Querbohrung versehen, die zur Aufnahme von Bolzen 25 dienen, die gleichzeitig Achsen der Druckrollen 21 sind. An den Außenseiten 33 der Stege 31, welche die Nuten 29 in den Druckstücken 24 seitlich begrenzen, sind Laschen 26 angeordnet, die aufeinanderfolgende Druckstücke 24 miteinander verbinden und die auf den Bolzen 25 mit Sprengringen 30 gesichert sind. Der Sprengring kann auch durch einen Nietkopf ersetzt werden. Die Druckrollen 21 sind als Wälzlager mit verstärktem Außenring ausgeführt, um auch große Andruckkräfte übertragen zu können. Zum Schutz gegen Fremdkörpereintritt werden geschlossene Lager verwendet.

Wie aus Fig. 2 hervorgeht, liegen bei der dargestellten Ausführungsform immer zwei Druckstücke 24 auf dem Seil 11 auf, während ein drittes Druckstück 24 auf das Seil aufläuft bzw. vom Seil abläuft. Um dies zu erreichen, muß der zum Seilrillengrund parallel verlaufende Teil der Lauffläche 20 des Andruckelementes 19 eine Länge L haben, die mindestens ebenso groß ist wie die Strecke S, welche zwei in der Kette aufeinanderfolgende Druckstücke 24 einnehmen. Besonders zweckmäßig ist eine Ausführungsform, bei der die Länge L der Lauffläche des Andruckelementes dreimal so groß ist wie die Strecke S, welche zwei aufeinanderfolgende Druckstücke einnehmen. Das Seil wird dann auf großer Länge in die Rille gedrückt. Diese Ausführungsform ist in der Zeichnung jedoch nicht dargestellt. Durch die geometrische Gestaltung des Andruckelementes 19 wird eine Schwenkbewegung der Druckstücke 24 unter dem Anpreßdruck verhindert und es werden Linienberuhrungen zwischen Druckstück 24 und Seil 11 vermieden, die einen hohen Seilverschleiß zur Folge haben.

Eine weitere mögliche Anordnung der Druckrollen 21 auf dem Druckstück 24 zeigt Fig. 4. Bei dieser Anordnung sind an den Außenseiten 33 des Druckstucks 24 auf jedem Bolzen 25 zwei Druckrollen 21 fliegend gelagert, die sich auf Laufflächen 20 des Andruckelementes 19 abwälzen und von einem in der Mitte der Laufflächen 20 angeordneten Führungssteg 27 geführt werden. Hierdurch verringert sich die Flächenpressung zwischen Bolzen 25 und Druckstück 24. Bei Drehung der Treibscheibe 15 werden das Seil 11 und die Kette 22 durch Reibschluß mit gleicher Winkelgeschwindigkeit mitgenommen. Der Reibschluß kann in Kraftschluß verwandelt werden, wenn an die Treibscheibe 15 eine Art Kettenrad mit der Teilung der Kette 22 angebracht wird. Hierbei genügt es, wenn nur auf einer Seite der Kette ein Kettenrad angebracht wird, in welches die Bolzen 25 nur mit einem Ende eingreifen.

Die Kette 22 selbst ist keiner Zugbelastung unterworfen und läuft deshalb weitgehend verschleißfrei auf der Lauffläche 20 um das Andruckelement 19.

Die Erfindung ist nicht auf die dargestellte und beschriebene Ausführungsform beschränkt, sondern es sind mehrere Änderungen und Ergänzungen möglich, ohne den Rahmen der Erfindung zu verlassen. Beispielsweise ist es möglich, statt des Stahlseiles einen gewirkten Kunstfasergurt als Zugmittel zu verwenden, der auf einer flachen, gummierten Treibscheibe eine großflächige, lastverteilende Auflage findet und günstige Reibwerte nutzen könnte. Die Druckstücke können anstelle von mehreren im Längsabstand voneinander angeordneten Druckrollen auch nur mit mindestens einer Druckrolle in der Mitte versehen sein. Wesentlich ist nur, daß es zu keinen Schwenkbewegungen der Druckstücke unter Anpreßdruck kommt.

Das Andruckelement 19 kann auch lastabhängig angestellt werden.

## Patentansprüche

1. Seilzugvorrichtung mit einer angetriebenen Treibscheibe (15) und mit einem durchlaufenden Seil (11), dessen Lasttrum (12) die Treibscheibe (15) umschlingt und am Ende der Umschlingung von mindestens einem Andruckelement (19) über Druckelemente (24), die in den Gliedern einer um ein Führungselement umlaufenden, endlosen Kette (22) angeordnet sind, in die Seilrille (16) der Treibscheibe (15) gedrückt wird, wobei das Führungselement als Andruckelement (19) ausgebildet ist und mindestens eine zum Seilrillengrund parallele Lauffläche (20) aufweist, auf der sich Druckrollen (21) abwälzen, die in der Kette (22) drehbar gelagert sind, **dadurch gekennzeichnet,** daß an den Druckrollen (21) Druckstücke (24) angeordnet sind, die voll auf dem Seil (11) aufliegen.

2. Vorrichtung nach Anspruch 1, **dadurch gekennzeichnet,** daß das Andruckelement (19) kippbar gelagert ist.

3. Vorrichtung nach Anspruch 1 oder 2, **dadurch gekennzeichnet,** daß die Druckstücke (24) in jedem zweiten Kettenglied (23) angeordnet sind.

4. Vorrichtung nach einem der Ansprüche 1 bis 3, **dadurch gekennzeichnet,** daß jedes Druckstück (24) mindestens zwei in Laufrichtung der Kette (22) im Abstand voneinander angeordnete Druckrollen (21) aufweist.

5. Vorrichtung nach einem der Ansprüche 1 bis 4, **dadurch gekennzeichnet,** daß die Druckrollen (21) in der Längsmittelebene der Druckstücke (24) angeordnet sind.

6. Vorrichtung nach einem der Ansprüche 1 bis 5, **dadurch gekemmzeichnet,** daß die Druckrollen (21) auf beiden Außenseiten (33) der Druckstücke (21) angeordnet sind.

7. Vorrichtung nach einem der Ansprüche 1 bis 6, **dadurch gekennzeichnet,** daß die Lauffläche (20) des Andruckelementes (19) beidseitig durch Führungsstege (27) begrenzt ist.

8. Vorrichtung nach einem der Ansprüche 1 bis 7, **dadurch gekennzeichnet,** daß die Druckrollen (21) als geschlossene Wälzlager mit verstärktem Außenring ausgeführt sind.

9. Vorrichtung nach einem der Ansprüche 1 bis 8, **dadurch gekennzeichnet,** daß die Länge (L) der zum Seilrillengrund parallelen Lauffläche (20) des Andruckelementes (19) mindestens ebenso groß ist wie die Strecke, welche zwei in der Kette aufeinanderfolgende Druckstücke (24) einnehmen.

10. Vorrichtung nach einem der Ansprüche 1 bis 9, **dadurch gekennzeichnet,** daß die Länge (L) des parallelen Tells der Lauffläche (20) des Andruckelementes (19) dreimal so groß ist wie die Strekke (S), welche zwei in der Kette aufeinanderfolgende Druckstücke (24) einnehmen.

11. Vorrichtung nach einem der Ansprüche 1 bis 10, **dadurch gekennzeichnet,** daß aufeinanderfolgende Druckstücke (24) durch Laschen (26) untereinander verbunden sind, die auf den Bolzen (25) der Druckrollen (21) gelagert sind.

## Claims

1. Cable traction device with a driven drive pulley (15) and with a through-running rope (11) whose load run (12) is looped about the drive pulley (15) and, at the end of the loop, is pressed into the rope groove (16) of the drive pulley (15) by at least one pressure application unit (19) through the agency of pressure elements (24) arranged in the links of an endless chain (22) circulating about a guide unit, whereas the guide unit is constructed as a pressure application unit (19) and has at least one running surface (20) which is parallel to the rope groove bottom and on which there roll pressure rollers (21) which are mounted rotatably in the chain (22), characterised in that at the pressure rolls (21) pressure elements (24) are arranged resting wholly upon the rope (11).

2. Device according to claim 1, characterised in that the pressure application unit (19) is mounted to be tiltable.

3. Device according to claim 1 or 2, characterised in that the pressure elements (24) are arranged in every second chain link (23).

4. Device according to one of claims 1 to 3, characterised in that each pressure element (24) has at least two pressure rollers (21) which are arranged spaced from one another in the direction of travel of the chain (22).

5. Device according to one of claims 1 to 4, characterised in that the pressure rollers (21) are arranged in the longitudinal central plane of the pressure elements (24).

6. Device according to one of claims 1 to 5, characterised in that the pressure rollers (21) are arranged at the two outer sides (33) of the pressure elements (21).

7. Device according to one of claims 1 to 6, characterised in that the running surface (20) of the pressure application unit (19) is bounded by guide flanges (27) at both sides.

8. Device according to one of claims 1 to 7, characterised in that the pressure rollers (21) are constructed as closed rolling contact bearings with a reinforced outer race.

9. Device according to one of claims 1 to 8, characterised in that the length (L) of the running surface (20) of the pressure application unit (19) which is parallel to the rope groove bottom is at least as large as the distance occupied by two successive pressure elements (24) in the chain.

10. Device according to one of claims 1 to 9, characterised in that the length (L) of the parallel part of the running surface (20) of the pressure application element (19) is three times as great as the length (S) required by the extent of two successive pressure elements (24) in the chain.

11. Device according to one of claims 1 to 10, characterised in that successive pressure elements (24) are connected to one another by flat links (26) mounted on the pins (25) of the pressure rollers (21).

## Revendications

1. Dispositif à câble de traction, avec une poulie motrice (15) entraînée et un câble (11) circulant, dont le brin sous charge (12) enlace la poulie motrice (15) et est pressé dans la gorge à câble (16) de la poulie motrice (15), à l'extrémité de l'enlacement, par au moins un élément applicateur de pression (19), par l'intermédiaire d'éléments de pressage (24), disposés dans les maillons d'une chaîne continue (12) circulant autour d'un élément de guidage, l'élément de guidage étant réalisé sous forme d'un élément applicateur de pression (19) et présentant au moins une surface de défilement (20), parallèle au fond de la gorge à câble, sur laquelle roulent des galets de pressage (21) montés rotatifs dans la chaîne (22), caractérisé en ce que des pièces de pressage (24) s'appuyant entièrement sur le câble (11) sont disposées sur les galets de pressage (21).

2. Dispositif selon la revendication 1, caractérisé en ce que l'élément applicateur de pression (19) est monté basculant.

3. Dispositif selon la revendication 1 ou 2, caractérisé en ce que les pièces de pressage (24) sont disposées tous les deux maillons (23), dans ceux-ci.

4. Dispositif selon l'une des revendications 1 à 3, caractérisé en ce que chaque pièce de pressage (24) présente au moins deux galets de pressage (21), espacés l'un de l'autre dans la direction de défilement de la chaîne (22).

5. Dispositif selon l'une des revendications 1 à 4, caractérisé en ce que les galets de pressage (21) sont disposés dans le plan médian longitudinal des pièces de pressage (24).

6. Dispositif selon l'une des revendications 1 à 5, caractérisé en ce que les galets de pressage (21) sont disposés sur les deux faces extérieures (33) des pièces de pressage (21).

7. Dispositif selon l'une des revendications 1 à 6, caractérisé en ce que la surface de défilement (20) de l'élément applicateur de pression (19) est limitée des deux côtés par des nervures de guidage (27).

8. Dispositif selon l'une des revendications 1 à 7, caractérisé en ce que les galets de pressage (21) sont réalisés sous la forme de paliers à roulement fermés avec une bague extérieure renforcée.

9. Dispositif selon l'une des revendications 1 à 8, caractérisé en ce que la longueur (L) de la surface de défilement (20), parallèle au fond de gorge à câble, de l'élément applicateur de pression (19) est au moins aussi grande que la dimension faite par deux pièces de pressage (24) se succédant dans la chaîne.

10. Dispositif selon l'une des revendications 1 à 9, caractérisé en ce que la longueur (L) de la partie parallèle de la surface de défilement (20) de l'élément applicateur de pression (19) est de trois fois la dimensions (S) faite par deux pièces de pressage (24) se succédant dans la chaîne.

11. Dispositif selon l'une des revendications 1 à 10, caractérisé en ce que les pièces de pressage (24) se succédant sont reliées ensemble au moyen d'attaches (26) montées rotatives sur les axes (25) des galets de pressage (21).
